# EUROPÄISCHE PATENTSCHRIFT

(11) **EP 0 849 424 B1**
(45) Veröffentlichungstag und Bekanntmachung des Hinweises auf die Patenterteilung: **06.09.2000**
(21) Anmeldenummer: 97122200.5
(22) Anmeldetag: 16.12.1997
(51) Int. Cl.: E05B 65/32

(54) **Fahrzeugtürschloss**
Vehicle door lock
Serrure de porte de véhicule

(30) Priorität: 19.12.1996 DE 19653169
(43) Veröffentlichungstag der Anmeldung: 24.06.1998
(62) Teilanmeldung aus: 99108978.0
(73) Patentinhaber: D. La Porte Söhne GmbH, 42285 Wuppertal (DE)
(72) Erfinder: Kutschat, Horst, 42369 Wuppertal (DE)
(74) Vertreter: Patentanwälte Dr. Solf & Zapf

(56) Entgegenhaltungen:
- DE-A- 1 953 184
- GB-A- 2 045 336
- US-A- 3 231 302
- US-A- 3 666 305
- US-A- 4 763 934

## Beschreibung

Die Erfindung betrifft ein Fahrzeugtürschloss nach dem Oberbegriff des Anspruchs 1.

Derartige Fahrzeugtürschlösser dienen dem Verriegeln und Verschließen von Türen von Kraftfahrzeugen, insbesondere von Türen landwirtschaftlicher Maschinen, wie zum Beispiel Traktoren.

Solche Türschlösser, wie sie aus dem Stand der Technik bekannt sind (Figur 15), weisen beispielsweise einen flach quaderförmigen Schloßkasten 100 auf, welcher an der Fahrzeugtür angeordnet ist (wie z.B. aus Dokument: DE-A-19 53 184 bekannt ist).

Der Schloßkasten 100 beinhaltet die zum verriegelnden Schließen notwendigen Bauteile und weist in Richtung zu einem am Türpfosten horizontal vorstehenden Schließbolzen eine Ausnehmung 102 auf, in der in geschlossenem Zustand der Tür der Schließbolzen aufgenommen wird.

Benachbart zur Ausnehmung 102 oberhalb und unterhalb von dieser weist der Schloßkasten 100 je eine, um einen Drehzapfen 103 schwenkbare Drehfalle 104 auf.

Die Drehfallen 104 sind plattenförmige Elemente, die nach außen, in Richtung zum Schließbolzen über den Schloßkasten 100 vorstehende Fangnasen 105 aufweisen.

Die Nasen 105 weisen je eine Auskehlung 106 in der umfangswandung 107 der Drehfalle 104 auf. Die Auskehlungen 106 der Nasen 105 weisen aufeinander zu. Mit den den Auskehlungen 106 abgewandten Bereichen der Umfangskanten 107 der Nasen 105 liegen die Nasen 105 an einer kante 108a der Schmalseitenwandung 108 des Schloßkastens 100 unter Druck einer auf die Drehfallen 104 wirkenden Drehfallenfeder 109 an.

In die Umfangskanten 107 der Drehfallen 104 sind je zwei benachbarte rechtwinklige Ausnehmungen 110 eingebracht, wobei sich die Ausnehmungen 110 beider Drehfallen 104 in geöffneter Schloßposition gegenüberliegen.

In dem der Ausnehmung 102 gegenüberliegenden Bereich der Drehfallen 104 ist zwischen den Drehfallen 104 und der der Schmalseitenwand 108 gegenüberliegenden Schmalseitenwand 111 ein Rasthebel 112 angeordnet. Der Rasthebel 112 ist um einen Zapfen 113 schwenkbar, wobei der Zapfen 113 parallel zu den Drehrzapfen 103 in einem der Wand 111 benachbarten Eckbereich des Schloßkastens 100 angeordnet ist.

Am Rasthebel 112 ist auf die Drehfallen 104 zuweisend ein rechteckiges Raststück 114 angeformt. Mit je einer Ecke 114a,114b liegt das Raststück 114 an den Drehfallen 104 unter Druck einer Rasthebelfeder 115 an.

Wird eine Fahrzeugtür geschlossen, gelangt der am Türpfosten angeordnete Schließbolzen in den Bereich der Auskehlungen 106 der Drehfallen 104. Durch den Druck des Bolzens auf die Drehfallen 104 werden diese gegen den Druck der Drehfallenfeder 109 um die Zapfen 103 verschwenkt. Durch die Drehbewegung gelangen die Nasen 105 hinter den Bolzen und umgreifen diesen. In geschlossener Position befindet sich der Bolzen zwischen beiden Drehfallen 104 im Bereich der Auskehlungen 106. Durch die Verschwenkung der Drehfallen 104 gelangen die rechtwinkligen Rastausnehmungen 110 in den Bereich des Raststückes 114, welches, wenn der Abstand zwischen den Rastausnehmungen 110 je einer Drehfalle 104 ausreichend ist, unter Federdruck in die ersten Ausnehmungen 110 hineingreift (Sicherheitsrast, Schloß ist nicht vollständig geschlossen). Bei weiterem Verschwenken der Drehfallen 104 gelangt das Raststück 114 mit je einer Ecke 114a, 114b in je eine zweite Rastausnehmung 110 der Drehfallen 104.

Die Drehfallen 104 stützen sich mit den Flanken der Ausnehmungen 110 auf je einer Flanke der Ecken 114a, 114b des Raststückes 114 ab und werden gegen den Drehfallenfeder 109 in geschlossener Stellung gehalten.

Soll das Fahrzeugtürschloß und damit die Tür geöffnet werden, wird ein Hebelsystem (nicht gezeigt), welches sich in der Tür befindet, betätigt. Dieses Hebelsystem wirkt auf den Rasthebel 112, der gegen den Druck der Rasthebelfeder 115 aus den Rastausnehmungen 110 hinausbewegt wird.

Haben das Raststück 114 bzw. die Ecken 114a, 114b des Raststückes 114 die Ausnehmungen 110 verlassen, schnappen die Drehfallen 104 unter dem Druck der Drehfallenfeder 109 in ihre Ausgangsstellung, die geöffnete Schloßposition zurück. Der Schließbolzen wird durch die Flanken der Auskehlungen 106 aus dem Schloßkasten 100 hinausbewegt.

Bei diesem Fahrzeugtürschloss ist nachteilig, daß das in der Tür befindliche Hebelsystem mittels Justierschrauben aufeinander abgestimmt eingestellt werden muß. Darüber hinaus muß nach mehreren Betätigungen des Schlosses eine Nachjustierung erfolgen. Desweiteren ist ein mehrteiliges Hebelsystem nach dem Stand der Technik mit einem erheblichen Montageaufwand verbunden.

Darüber hinaus ist von Nachteil, daß die Ecken des Raststückes 14 bei Stoß oder Schlag leicht aus den rechtwinkligen Rastausnehmungen gelangen und das Schloß durch Stoß oder Schlag geöffnet werden kann. Dieser Nachteil wird noch dadurch verstärkt, daß das in der Tür befindliche Hebelsystem ein Ausgleichsgewicht aufweist, wobei dieses Ausgleichsgewicht durch seine Massenträgheit bei Stoß oder Schlag so auf das Hebelsystem wirkt, daß das Raststück aus den Rastausnehmungen hinausgeführt wird.

Darüber hinaus weisen solche Fahrzeugtürschlösser nach dem Stand der Technik keinerlei Möglichkeit auf, ein unbeabsichtigtes Öffnen des Fahrzeugtürschlosses vom Fahrzeuginneren her zu verhindern.

Die Aufgabe der Erfindung ist es, ein Fahrzeugtürschloß zu schaffen, das kostengünstig gefertigt werden kann und aufgrund seiner Ausgestaltung unempfindlich gegen Stoß und Schlag ist.

Die Aufgabe wird mit einem Fahrzeugtürschloß mit den Merkmalen des Anspruchs 1 gelöst. Vorteilhafte Ausbildungen sind in Unteransprüchen gekennzeichnet.

Im folgenden wird die Erfindung anhand einer Zeichnung mit mehreren Figuren beispielhaft erläutert. Es zeigen dabei
- Fig. 1: ein erfindungsgemäßes Fahrzeugtürschloß von der Türinnenseite.
- Fig. 2: ein erfindungsgemäßes Fahrzeugtürschloß nach Fig. 1 in einer hebelseitigen Seitenansicht,
- Fig. 3: ein Fahrzeugtürschloß nach Fig. 1 von unten,
- Fig. 4: ein erfindungsgemäßes Fahrzeugtürschloß mit Kindersicherung von der Türinnenseite,
- Fig. 5: ein Fahrzeugtürschloß nach Fig. 4 in einer hebelseitigen Ansicht,
- Fig. 6: ein Fahrzeugtürschloß nach Fig. 4 von unten,
- Fig. 7a, b, c: eine Ausführungsform eines erfindungsgemäßen Fahrzeugtürschlosses in einer geschnittenen Ansicht in geöffneter, halbgeschlossener und geschlossener Stellung,
- Fig. 8a, b, c: ein Schnitt durch einen Schloßkasten eines erfindungsgemäßen Türschlosses nach Fig. 3 in geöffneter, halbgeschlossener und geschlossener Position,
- Fig. 9a, b, c: einen Schnitt durch einen Schloßkasten einer Ausführungsform eines erfindungsgemäßen Fahrzeugtürschlosses in geöffneter, halbgeschlossener und geschlossener Position,
- Fig. 10: einen Schnitt durch einen Schloßkasten eines erfindungsgemäßen Fahrzeugtürschlosses in geöffneter Position
- Fig. 11: eine weitere Ausführungsform eines erfindungsgemäßen Fahrzeugtürschlosses in einer hebelseitigen Seitenansicht,
- Fig. 12: eine Ausführungsform eines erfindungsgemäßen Fahrzeugtürschlosses gemäß Fig. 11 von der Türinnenseite,
- Fig. 13: eine perspektivische Darstellung eines erfindungsgemäßen Fahrzeugtürschlosses, von der Seite,
- Fig. 14: eine perspektivische Draufsicht auf ein erfindungsgemäßes Fahrzeugtürschloß von der Türinnenseite her,
- Fig. 15: ein Fahrzeugtürschloß nach dem Stand der Technik in einer perspektivischen Explosionsdarstellung.

Ein erfindungsgemäßes Türschloß weist ein flaches Schloßbasisblech 1 auf, welches U-förmig gebogen ist und somit zwei freie U-Schenkel 2, 3 und ein Basisschenkel 4 aufweist (Fig.1).

Die beiden U-Schenkel 2, 3 können unterschiedlich lang ausgebildet sein. An die äußeren Flachseiten des längeren U-Schenkel 2 ist ein Schloßkastenblech 5 angeordnet.

Das Schloßkastenblech 5 weist eine rechteckförmige Basiswandung 6 auf, die bezüglich ihrer Längserstreckung parallel zum U-schennkel 2 angeordnet ist und deren Breite in etwa der Breite des U-Schenkels 2 und dessen Orientierung entspricht. An den Seitenkanten der Basiswandung 6 sind zur Ausbildung eines quaderförmigen Schloßkastens 12 zwei Längsseitenwandungen 7 und zwei Stirnseitenwandungen 8 angebunden.

Die Längsseitenwandungen 7 und die Stirnseitenwandungen 8 liegen an Stirnkanten 9 des freien U-Schenkels 2 an, die Stirnseitenwandung 8 liegt mit ihrer Stirnkante auf dem U-Schenkel 2 auf.

In dem Schloßkasten 12 ist in etwa in der Längsmitte von einer Längsseitenwandung 7 her eine in etwa halbkreiskogenförmige oder eliptischbogenförmige Aussparung 13 im U-Schenkel 2 und ein der Basis wandung 6 angeordnet, die Platz für die Aufnahme eines Türschließbolzens 14 schafft. Die Aussparung 13 erstreckt sich von der Längsseitenwandung 7, bis ungefähr zur Quermitte des Schloßbasisbleches 1 und des Schloßkastenbleches 5.

Jeweils zur Stirnseite hin ist neben der Aussparung 13 in etwa in der Hälfte der Erstreckungstiefe der Aussparung 13 je ein hohlzylinderischer Achsbolzen 15 zwischen dem Schloßbasisblech 1 und dem Schloßkastenblech 5 angeordnet, wobei die Achsbolzen 15 das Schloßbasisblech 1 und das Schloßkastenblech 5 durchgreifen und vorzugsweise aneinander befestigen.

Durch die hohlzylindrischen Achsbolzen 15 können Schrauben durchgesteckt werden, mit denen das Schloß an einer Tür oder einem Türgestell angeschraubt werden kann.

Auf den Achsbolzen 15 lagest benachbart zur Basiswandung 6 des Schloßkastenbleches 5 je eine Drehfalle 16 in einer Ebene fluchtend und voneinander gering beabstandet. Zwischen den Drehfallen 16 und dem Schloßbasisblech 1 ist je eine Drehfallenspiralfeder 17 auf den Achsbolzen 15 angeordnet, die sich jeweils einendig an Schloßkasten 12 und anderendig an einer Drehfalle 16, diese belastend absteiten.

Die Drehfallen 16 sind plattenförmige Elemente, beispielsweise Platten aus Stahl (Fig. 2). An jeder Drehfalle 16 ist je eine Riegelnase 19 mit einer Auskehlung 18 ausgebildet. In geöffneter Schloßstellung stehen die Nasen 19 über die Längsseitenwandung 7, in die die Aussparung 13 mündet, seitlich über die Längsseitenwandung 7 nach aüßen hinaus. Die Auskehlungen 18 der Riegelnasen 19 der Drehfallen 16 sind aufeinander zuweisend angeordnet.

Auf der den Auskehlungen 18 gegenüberliegenden Bereichen der Umfangskante der Drehfallen 16 sind Anschlagkanten 22 angeordnet, die an den die Aussparung 13 bergenzenden Kanten 23 der Längsseitenwandung 7 in geöffnete Stellung des Schlösses anliegen.

Die Drehfallenfedern 17 (Fig. 1) wirken, ähnlich wie es vom Stand der Technik bekannt ist, mit einem Federschenkel auf je einen Vorsprung 24 (Fig. 7a bis 9c), der in etwa diametral den Auskehlungen 18 gegenüberliegend an den Drehfallen 16 angeformt ist. Mit dem anderen Federschenkel stützen sie sich vorzugsweise an einer der Längsseitenwandungen 7 ab; die Federn 17 können über letztere Schenkel aber auch verbunden sein. Die Drehfallenfedern 17 haben das Bestreben, die Drehfallen 16 in geöffneter Stellung (Fig. 7a, Fig. 8a, Fig. 9a) zu halten und die aufeinanderweisenden Riegelnasen 19 auseinander zu drücken.

Benachbart zu jeder Auskehlung 18 auf der der Nase 19 gegenüberliegenden Seite der Auskehlung 18 sind zwei benachbarte Rastausnehmungen 25 in der Umfangskante der Drehfallen 16 angeordnet.

Die Rastausnehmungen 25 sind angenähert V-förmig, jedoch hinterschnitten, ausgebildet, so daß jede Rastausnehmug 25 eine kurze, hinterschnittene Flanke 25a und eine lange schräge Flanke 25b aufweist (Fig. 7a). Die Gründe der Rastausnehmungen 25 sind abgerundet ausgeführt.

Am und um das U-förmige Schloßbasisblech 1 herum ist ein im wesentlichen U-förmiger Entriegelungshebel 27 angeordnet (Fig. 1). Der Entriegelungshebel 27 weist zwei freie U-Schenkel 28, 29 sowie einen diese verbindenden U-Basissteg 30 auf.

Der Basissteg 30 ist parallel zum U-Basissteg 4 des Schloßbasisblechs 1 angeordnet. Parallel zum freien U-Schenkel 2 des Schloßbasisblechs 1 erstreckt sich der Schenkel 28 bzw. Rastarm 28 des Hebels 27 in Richtung des Schloßkastens und durch eine Ausnehmung 31 (Fig. 3) in der den BasisSchenkel 4 zugewandten horizontalen Stirnseitenwandung 8 in den Schloßkasten 12 hinein.

Das freie Ende des Schenkels bzw. Rastarmes 28 erstreckt sich bis auf die Höhe der Rastausnehmungen 25 der beiden Drehfallen (Fig. 8a bis 9c).

In Richtung zu den Drehfallen 16 ist ein angenähert rechteckiges Raststück 33 seitlich an dem freien Ende des Schenkels 28 angeformt.

Das Raststück 33 weist zwei Stirnkanten 34, 35 und drehfallenseitig, eine die Stirnkanten 34, 35 verbindende Längskante 36 auf (Fig. 9).

Die Längskante 36 des Raststückes 33 und die Stirnkanten 34, 35 weisen gemeinsame Ecken 37a, 37b auf.

In die Längskante 36 ist eine Auskehlung 39 eingebracht, die in Richtung des freien Endes des Schenkels 28 verschoben ist, so daß die Kantenstücke 36a, 36b vom Grund der Auskehlung 39 zu den Ecken 37 hin unterschiedlich lang sind. Hierdurch werden je eine Rastnase 38a, 38b gebildet (Fig. 9).

Die Ecken 37a, 37b sind abgerundet ausgeführt, wobei die Kanten 34 und 36a sowie 35 und 36b jeweils einen spitzen Winkel einschließen.

Die Kante 36b verläuft darüber hinaus nicht geradlinig vom Grund der Auskehlung 39 zur Ecke 37b, sondern ist leicht gewölbt derart ausgeführt, daß sie vom Grund der Auskehlung 39 zunächst einen steileren Verlauf hat und zur Ecke 37b hin immer flacher wird.

Die Kante 35 ist von der Ecke 37b her zum Schenkel 28 hin leicht hinterschnitten ausgeführt, so daß das Raststück 33 zu den Ecken 37a, b im Bereich der Kante 35 etwas breiter wird (Fig. 9).

In Sicherheitsraststellung des Schlosses, wenn die Rastnasen 38a, 38b sich in den in Drehrichtung jeweils ersten Rastausnehmungen 25 der Drehfallen 16 befinden, werden die Ecken 37a, 37b der Rastnasen 38a, 38b formschlüssig von den Rastausnehmungen 25 umfaßt, wobei die kurzen Flanken 25a der Rastausnehmungen 25 an den Kanten 36a, 36b auf und die langen Flanken 25b an den Stirnkanten 34, 35 anliegen.

In vollständiger Schließposition, wenn die Rastnasen 38a, 38b sich in den in Drehrichtung jeweils zweiten Rastausnehmungen 25 befinden, liegen die Rastausnehmungen 25 nur an den Kanten 34, 35 an, indem eine Rastausnehmüng 25 mit ihrer Kante 25b auf der Stirnkante 34 aufliegt und die andere Rastausnehmung 25 mit ihrer Kante 25a auf der Stirnkante 35 aufliegt.

Die Stirnkante 35 wirkt bei sich verbreiterndem Raststück 33 in vorteilhafter Weise in den entsprechend geformten bzw. hinterschnittenen Rastausnehmungen 25 hintergreifend, derart, daß, wenn die Stirnkante 35 aus der Rastausnehmung 25 hinausgeführt werden soll, auch der Widerstand der Drehfallenfeder 17, die hierbei gedehnt wird, überwunden werden muß.

Zwischen Raststück 33 und der den U-Basisstegen 4, 30 zugewandten Stirnseitenwandung 8 des Schloßkastens 12 ist der Hebel 27 bzw. dessen Schenkel 28 auf einem vorzugsweise hohlzylindrischen, horizontalen, das Schloßbasisblech 1 und Schloßkastenblech 5 durchgreifenden und verbindenden Zapfen 56 schwenkbar gelagert.

In Höhe und Seite zu diesem Zapfen 56 fluchtend ist an der Außenseite des U-Schenkels 3 des Schloßbasisbleches 1 ein zweiter Drehzapfen 57 (Fig. 2, 3) angeordnet, auf welchem der Hebel 27 mit seinem U-Schenkel bzw. Betätigungsarm oder -hebel 29 ebenfalls schwenkbar gelagert ist, wobei die Schwenkachse 58 der beiden Drehzapfen 56, 57 die Gleiche ist.

Um den Drehzapfen 57 kann eine Spiralfeder 59 angeordnet sein, die so auf den Hebel 27 wirkt, daß das Raststück 33 auf die Drehfallen 16 zugedrückt wird und diese kontaktiert (Fig. 11).

Der U-Schenkel 29 erstreckt sich über den Drehzapfen 57 hinaus. Sein freies Ende ist als Ausgleichsgewicht 40 (Fig. 1) ausgebildet.

Der U-Basisschenkel 30 ist über den U-Schenkel 29 hinaus verlängert und als Öffnungsgriff 42 ausgebildet. Mit dem Öffnungsgriff 42 kann das Schloß vom Fahrzeuginneren her über den Schenkel 29 betätigt werden. Der Schenkel 29 übernimmt die Funktion eines Betätigungshebels. Der Kreuzungsbereich zwischen Schenkel 29, Basissteg 30 und Hebel 42 weist eine Bohrung 43 senkrecht zu der Erstreckungsrichtung des Schenkels 29 und des Hebels 42 auf.

Die Bohrung 43 dient der Aufnahme einer Stellschraube 45 (Fig. 11, 12), mit der das Spiel zwischen Hebel 27 und einem Betätigungselement, welches von der Türaußenseite betätigbar ist, einstellbar ist.

Die Stellschraube 45 ist von der den Drehfallen gegenüberliegenden Seite her in die Bohrung 43 eingedreht.

Auf einer Seite zum Betätigungselement hin steht die Stellschraube 45 mit einem flachen, rundlichen Kopf 60 über. Auf der glatten rundlichen Oberfläche 61 des Kopfes 60 liegt das Betätigungselement (nicht gezeigt), beispielsweise ein Türöffnungsdrücker vorzugsweise ohne Spiel auf. Das Spiel wird durch die Eindrehtiefe der Schraube 45 eingestellt.

Auf der glatten Oberfläche 61 des Kopfes 60 kann das Betätigungselement bei der Betätigung entlanggleiten. Auf der dem Kopf 60 gegenüberliegenden Seite 62 weist die Stellschraube 45 einen Kreuzschlitz 63 auf (Fig. 12).

Die Feder 59, welche auf den Hebel 27 wirkt, ist bei vorhandener Schraube 45 in Richtung des Kreuzungsbereichs zwischen Schenkel 29, Basissteg 30 und Hebel 42 verlängert. Auf der Höhe der Bohrung 43 ist die Feder 59 um etwa 90° abgebogen und erstreckt sich in Richtung zum Öffnungshebel 42 über die Bohrung 43 hinweg.

Der Federschenkel der Feder 59 ruht in einem der beiden, rechtwinklig zueinander orientierten, den Kreuzschlitz 63 bildenden Schlitze und verhindert so ein Verdrehen der Schraube 45, wodurch sich das Spiel zwischen Schraubenkopf 60 und Betätigungselement nicht verändert bzw. nicht durch unbeabsichtigtes Verdrehen der Schraube einstellt.

Soll die Schraube 45 verdreht werden, muß zunächst die Feder 59 aus dem Kreuzschlitz 63 ausgehoben werden.

Zwischen der dem Raststück 33 abgewandten Längsseitenwandung 7 und dem freien Ende des U-Schenkels 28 kann eine Feder 44 (Fig. 8a, 8b, 8c) angeordnet sein, die das Raststück 33 gegen die Drehfallen 16 bzw. bei geöffnetem Schloß in die Rastausnehmungen 25 drückt.

In geöffneter Stellung des Schlosses befinden sich die Rastausnehmungen 25 zwischen den Riegelnasen 19 der Drehfallen 16 und dem Raststück 33, wobei sich die Rastausnehmungen 25 der Drehfallen 16 gegenüberliegen. Wird die Tür geschlossen, so drückt der Türschließbolzen 14 gegen die Drehfallen 16 gegen den Druck der Drehfallenfedern 17. Hierdurch drehen sich die Drehfallen 16 gegenläufig um die hohlzylinderischen Achsbolzen 15, so daß die Verriegelungsnasen 19 aufeinander zu und in Türschließrichtung (Pfeil 55) gesehen hinter den Türschließbolzen gelangen.

Durch die Drehbewegung gelangen je die ersten Rastausnehmungen 25 in den Bereich des unter Federdruck stehenden Raststückes 33, dessen Rastnasen 38a, 38b, sobald der Abstand zwischen den jeweiligen Rastausnehmungen 25 der beiden Drehfallen 16 groß genug ist, in die je erste Rastausnehmung 25 gelangen (Sicherheitsrast). Werden die Drehfallen 16 weiter gedreht, gelangen die Rastnasen 38a, 38b in die jeweils zweiten Rastausnehmungen 25 der Drehfallen 16. Die Drehfallen 16 befinden sich dann in vollständiger Schließposition (Fig. 7c, 8c, 9c), wobei der Türschließbolzen 14 von den Drehfallen 16 fest umgriffen ist.

Das Schloß wird hierdurch in geschlossener Stellung gehalten.

Wird der Öffnungsgriff 42 betätigt, so wird das Raststück 33 gegen den Druck der Feder 59 bzw. 44 aus den Rastausnehmungen 25 hinausgedrückt und die vorstehenden Rastnasen 38a, 38b gegen den Druck der Drehfallenfedern 17 aus den Rastausnehmungen 25 gedrückt. Ist das Raststück 33 mit seinen Rastnasen 38a, 38b ganz aus den Rastausnehmungen 25 hinausgelangt, schnappen die Drehfallen 16 unter dem Druck der Drehfallenfedern 17 aus ihrer Ausgangsposition in die geöffnete Stellung zurück. Der Türschließbolzen wird durch die Wandungen der Auskehlungen 18 aus dem Schloßkasten gedrückt.

Eine weitere vorteilhafte Ausführungsform des erfindungsgemäßen Fahrzeugtürschlosses ist mit einer Kindersicherung ausgestattet, die es ermöglicht, ein Öffnen des Schlosses von innen zu verhindern (Figuren 3, 4, 6). Hierfür ist der Entriegelungshebel 27 in zwei Teile 27a, 27b unterteilt, wobei der erste Teil 27a den in das Schloß hineinragende U-Schenkel 28 sowie den U-Basissteg 30 aufweist und der zweite Teil 27b den freien U-Schenkel 29 und den auf diesen wirkenden Öffnungsgriff 42 aufweist. Zwischen diesen beiden Teilen 27a, 27b des Entriegelungshebels 27 besteht im Bereich des Abzweiges vom U-Basissteg 30 zum U-Schenkel 29 und zum Betätigungsgriff 42 ein Spalt 46, durch den die beiden einstückig ausgeführten Teile räumlich getrennt sind.

Am Betätigungshebel 42 ist in Betätigungs- bzw. Öffnungsrichtung (Pfeil 60) vor dem U-Basissteg 30 befindlich, den Spalt 46 überbrückend ein Mitnahmesteg 47 angeordnet.

Wird der Öffnungsgriff 42 um das Schloß zu öffnen betätigt, wirkt der Mitnahmesteg 47 auf den U-Basissteg 30 und überträgt so die auf den Öffnungsgriff 42 wirkende Kraft auf den U-Basissteg 30, den U-Schenkel 28 und somit auch das Raststück 33.

Um eine Öffnung des Schlosses vom Fahrzeuginneren her, durch Betätigen des Öffnungshebels 42 zu verhindern, ist am freien U-Schenkel 3 des Schloßbasisblechs 1 ein verschwenkbarer Sicherungshebel 48 angeordnet. Der Sicherungshebel 48 ist in Öffnungsrichtung gesehen hinter den freien U-Schenkeln 29 des Entriegelungshebels 27 angeordnet und wirkt auf diesen in einem unmittelbar zum Spalt 46 benachbarten Bereich.

Der Sicherungshebel 48 weist einen Sicherungsarm 49 und einen sich daran anschließenden Betätigungsarm 50 auf, zwischen denen senkrecht zur gemeinsamen Längserstreckung dieser beiden die Schwenkachse 51 verläuft, um die der Sicherungshebel 48 mittels eines Zapfens 52 verschwenkbar am U-Schenkel 3 angeordnet ist. In der Sicherungsstellung wirkt der Sicherungsarm 49 mit einer Stirnfläche 52 auf den U-Schenkel 29 und sperrt dessen Beweglichkeit.

Vorzugsweise verrastet der Sicherungshebel 48 in der sichernden und in der entsicherten Endposition, um ein ungewolltes Sichern oder Entsichern zu verhindern.

Bei zweigeteiltem Entriegelungshebel 27 muß auch auf den U-Schenkel 28 und damit das Raststück 33 eine Feder in Richtung der Raststellung wirken, da die Feder 39, die auf den U-Schenkel 29 wirkt, aufgrund der konstruktiven Trennung zwischen U-Schenkel 29 und U-Basissteg 30 nicht mehr gleichzeitig auf den U-Schenkel 28 wirkt.

Die Feder 44, die auf das Raststück wirkt, kann wie bereits ausgeführt auf der den Drehfallen 16 abgewandten Seite des U-Schenkels 28 zwischen dem Schenkel 28 und der vertikalen Seitenwandung 7 des Schloßkastenblechs 5 in Form einer Schraubendruckfeder 44 (Figuren 8a, 8b, 8c) oder beispielsweise auch um den Drehzapfen 57 des Schenkels 28 angeordnet sein, wobei im letzteren Fall sich ein Federschenkel an der vertikalen Seitenwandung 7 des Schloßkastenbleches 5 und der in entgegengesetzter Richtung wirkender Federschenkel an der den Drehfallen 16 abgewandten Seite des Schenkels 28 abstützt (Figur 9b).

Bei einem erfindungsgemäßen Fahrzeugtürschloß ist von Vorteil, daß der Entriegelungshebel einstückig ausgeführt ist. Hierdurch wird zum einen der Fertigungsaufwand erheblich verringert, zum anderen muß bei der Montage nicht ein mehrteiliges Hebelsystem mit Stellschrauben aufeinander eingestellt und nach mehrmaligen Betätigen nachjustiert werden. Ein weiterer Vorteil ist, daß der Schloßkasten und die Teile, an denen das Hebelsystem angelenkt ist, durch das U-förmige Schloßbasisblech eine bauliche Einheit bilden und so ebenfalls vormontiert und danach nicht weiter justiert werden müssen. Das Schloß kann so, ohne daß es an die üblichen Trägerbauteile montiert werden muß, direkt an bzw. in der Tür eingebaut werden.

Darüber hinaus wird durch die Anordnung des Ausgleichgewichts auf der im Vergleich zum Stand der Technik gegenüberliegenden Hebelseite verhindert, daß das Ausgleichsgewicht bei Stoß oder Schlag das Schloß durch sein Beharrungsvermögen öffnet, im Gegenteil die Verriegelung wird sogar gesichert.

Durch die Hinterschneidung der Rastkanten, die das Raststück nach oben und unten verbreitert, sowie die korrespondierenden Einwölbungen bzw. Hinterschneidungen der Rastausnehmungen und die dadurch hintergreifende Wirkung wird die Rastsicherheit erheblich erhöht, auch deshalb, weil die Rastkanten und die Flanke des Raststücks 33 auf einer viel größeren Fläche der Rastausnehmungen aufliegen als im Stand der Technik bekannt und beim Öffnen zusätzlich die Drehfallenfedern gedehnt werden müssen.

Durch die U-förmige Ausführung des Schloßbasisbleches und die Anordnung des Entriegelungshebels an diesem Schloßbasisblech und nicht an einem Türblech kann das Schloß komplett funktionstüchtig vormontiert am Türblech oder -rahmen angeordnet werden, was den Montageaufwand erheblich vermindert.

Durch das Vorsehen einer Kindersicherung schließlich erhöht sich die Sicherheit des Fahrzeugtürschlosses im erheblichen Maß.

## Patentansprüche

1. Drehfallenschloß zum verriegelnden Schließen einer Tür, insbesondere einer Fahrzeugtür eines Traktors, mit einem eine Aussparung (13) für einen Türschließbolzen (14) aufweisenden Schloßkasten (12), in dem eine Drehfalle (16), eine Drehfallenfeder (17), ein Raststück (33) und ein eine Stirnseitenwandung (8) des Schloßkastens (12) durchgreifender Entriegelungsschenkel (28) eines Entriegelungshebels (27) angeordnet sind, wobei die Drehfalle (16) verschwenkbar gelagert ist und das Raststück (33) zum Verriegeln mit der Drehfalle (16) und der Entriegelungsschenkel (28) zum Entriegeln mit dem Raststück (33) zusammenwirkend angeordnet sind,
**dadurch gekennzeichnet,** daß
a) ein U-förmig gebogenes Schloßbasisblech (1) vorgesehen ist, dessen einer U-Schenkel (2) eine Basiswandung des Schloßkastens (12) bildet und über einen Basisschenkel (4) mit dem anderen U-Schenkel (3) in Verbindung steht, wobei der Basis-schenkel (4) und der U-Schenkel (3) außerhalb des Schloßkastens (12) angeordnet sind,
b) der Entriegelungshebel (27) U-förmig ausgebildet ist und den Entriegelungsschenkel (28), einen Betätigungsschenkel (29), sowie einen die Schenkel (28, 29) miteinander verbindenden Basissteg (30) aufweist,
c) der Entriegelungshebel (27) um das U-förmige Schloßbasisblech (1) herum angeordnet ist, wobei
d) der Entriegelungsschenkel (28) am U-Schenkel (2) und der Betätigungsschenkel (29) am U-Schenkel (3) des Schloßbasisblechs (1) schwenkbar gelagert sind und
e) beide Schwenkachsen (58) der Schwenklagerungen der U-Schenkel (28, 29) miteinander fluchten, so daß die U-Schenkel (28, 29) gleichsinnig verschwenkbar sind.

2. Drehfallenschloß nach Anspruch 1,
**dadurch gekennzeichnet,**
daß das Raststück (33) und das Hebelsystem (27) einstückig ausgeführt sind.

3. Drehfallenschloß nach Anspruch 1 und/oder 2,
**dadurch gekennzeichnet,**
daß an dem Hebelsystem ein Ausgleichsgewicht (40) an dem, dem verbindungsmittel (30) gegenüberliegenden freien Ende des Betätigungshebels (29) angeordnet ist.

4. Drehfallenschloß nach einem oder mehreren der Ansprüche 1 bis 3,
**dadurch gekennzeichnet,**
daß die beiden U-Schenkel (2, 3) unterschiedlich lang ausgebildet sein können und vertikal orientiert sind und der Basisschenkel (4) horizontal orientiert ist.

5. Drehfallenschloß nach einem oder mehreren der Ansprüche 1 bis 4,
**dadurch gekennzeichnet,**
daß an der äußeren Flachseite des längeren U-Schenkels (2) ein Schloßkastenblech (5) angeordnet ist.

6. Drehfallenschloß nach einem oder mehreren der Ansprüche 1 bis 5,
**dadurch gekennzeichnet,**
daß das Schloßkastenblech (5) eine rechteckförmige Basiswandung (6) aufweist, die bezüglich ihrer Längserstreckung vertikal orientiert ist und deren Breite etwa der Breite des U-Schenkels (2) und dessen räumlicher Orientierung entspricht, wobei an die Schmalseiten der Basiswandung (6) zwei Längsseitenwandungen (7) und zwei Stirnseitenwandungen (8) angebunden sind.

7. Drehfallenschloß nach einem oder mehreren der Ansprüche 1 bis 6,
**dadurch gekennzeichnet**,
daß die Längsseitenwandungen (7) und die obere Stirnseitenwandung (8) auf den Stirnkanten (9) des freien U-Schenkels (2) aufliegen und die untere Stirnseitenwandung (8) mit ihrer Stirnkante auf dem U-Schenkel (2) aufliegt, so daß der U-Schenkel (2) und das Schloßkastenblech (5) an der Außenseite des längeren U-Schenkels (2) des Schloßbasisbleches (1) einen flach quaderförmigen Schloßkasten (12) ausbilden.

8. Drehfallenschloß nach einem oder mehreren der Ansprüche 1 bis 7,
**dadurch gekennzeichnet,**
daß in dem Schloßkasten (12) in etwa in der Längsmitte von einer Längsseitenwandung (7) her eine in etwa halbkreisbogenförmige oder elliptischbogenförmige Aussparung (13) im U-Schenke 2 und in der Basiswandung 6 ausgeordnet ist, die Platz für die Aufnahme eines Türschließbolzens (14) schafft.

9. Drehfallenschloß nach einem oder mehreren der Ansprüche 1 bis 8,
**dadurch gekennzeichnet,**
daß die Aussparung (13) sich von einer Längsseitenwandung (7) bis ungefähr zur Quermitte des Schloßbasisbleches (1) und des Schloßkastenbleches (5) erstreckt.

10. Drehfallenschloß nach einem oder mehreren der Ansprüche 1 bis 9,
**dadurch gekennzeichnet,**
daß jeweils einer Stirnseite hin neben der Aussparung (13) , in etwa in der Hälfte der horizontalen Erstreckungstiefe der Aussparung (13) je ein hohlzylindrischer Achsbolzen (15) zwischen dem Schloßbasisblech (1) und dem Schloßkastenblech (5) angeordnet ist, wobei die Achsbolzen 15 das Schloßbasisblech (1) und des Schloßkastenblech (5) durchgreifen und vorzugsweise aneinander befestigen.

11. Drehfallenschloß nach einem oder mehreren der Ansprüche 1 bis 10,
**dadurch gekennzeichnet,**
daß in den hohlzylindrischen Achsbolzen (15) Schrauben angeordnet sind, mit denen das Schloß an einer Tür oder einem Türgestell angeschraubt werden kann.

12. Drehfallenschloß nach einem oder mehreren der Ansprüche 1 bis 11,
**dadurch gekennzeichnet,**
daß auf zumindest einem horizontalen Achsbolzen (15) benachbart zur Basiswandung (6) des Schloßkastenblechs (5) zumindest je eine Drehfalle (16) lagert.

13. Drehfallenschloß nach einem oder mehreren der Ansprüche 1 bis 12,
**dadurch gekennzeichnet,**
daß auf den horizontalen Achsbolzen (15) benachbart zur Basiswandung (6), des Schloßkastenblechs (5) je eine Drehfalle (16) in einer Ebene fluchtend und voneinander gering beabstandet angeordnet sind.

14. Drehfallenschloß nach einem oder mehreren der Ansprüche 1 bis 13,
**dadurch gekennzeichnet,**
daß zwischen Drehfalle (16) und Schloßbasisblech (1) je eine Drehfallenspiralfeder (17) angeordnet ist, die sich jeweils einendig am Schloßkasten 12 und anderendig am einer Drehfalle 16, diese belastend, abstüzten.

15. Drehfallenschloß nach einem oder mehreren der Ansprüche 1 bis 14,
**dadurch gekennzeichnet,**
daß die Drehfallen (16) plattenförmige Elemente, insbesondere Platten aus Stahl, sind.

16. Drehfallenschloß nach einem oder mehreren der Ansprüche 1 bis 15,
**dadurch gekennzeichnet,**
daß an jeder Drehfalle (16) je eine Riegelnase (19) mit einer Auskehlung (18) ausgebildet ist, wobei in geöffneter Schloßstellung die Nasen (19) seitlich (über die Längsseitenwandung (7), in die die Aussparung (13) mündet, hinausstehen und die Auskehlungen (18) der Riegelnasen (19) der Drehfallen (16) aufeinander zuweisend angeordnet sind.

17. Drehfallenschloß nach einem oder mehreren der Ansprüche 1 bis 16,
**dadurch gekennzeichnet,**
daß auf der den Auskehlungen (18) gegenüberliegenden Bereichen der Umfangskanten der Drehfallen (16) Anschlagkanten (22) angeordnet sind, die an den die Aussparung (13) begrenzenden Kanten (23) der Längsseitenwandung (7) in geöffneter Stellung des Schlosses anliegen.

18. Drehfallenschloß nach einem oder mehreren der Ansprüche 1 bis 17,
**dadurch gekennzeichnet,**
daß die Drehfallenfedern (17) so angeordnet sind, daß sie mit einem Federschenkel auf je einen Vorsprung (24), der in etwa diametral den Auskehlungen (18) gegenüberliegend an den Drehfallen (16) angeformt ist, wirken und sich mit dem anderen Federschenkel vorzugsweise an einer der Längsseitenwandungen (7) abstützen.

19. Drehfallenschloß nach einem oder mehreren der Ansprüche 1 bis 18,
**dadurch gekennzeichnet,**
daß die Drehfallenfedern (17) über diejenigen Federschenkeln verbunden sind, die nicht an dem Vorsprung (24) den anliegen.

20. Drehfallenschloß nach einem oder mehreren der Ansprüche 1 bis 19,
**dadurch gekennzeichnet,**
daß die Drehfellenfedern (17) so in dem Schloß angeordnet sind, daß die Federspannung das Bestreben hat, die Drehfallen (16) in geöffneter Stellung zu halten, also die aufeinanderweisenden Riegelnasen (19) auseinanderzudrücken.

21. Drehfallenschloß nach einem oder mehreren der Ansprüche 1 bis 20,
**dadurch gekennzeichnet,**
daß sich das freie Ende des Schenkels bzw. Rastarms (28) bis auf die Höhe der Rastausnehmungen (25) der beiden Drehfallen (16) erstreckt, wobei in Richtung zu den Drehfallen (16) und senkrecht zur Erstreckungsrichtung des Hebels (27) das angenähert rechteckige Raststück (33) an dem Hebel (27) angeformt ist, wobei das Raststück (33) zwei Stirnkanten (34, 35) und eine Längskante (36) aufweist, welche die Stirnkanten (34, 35) verbindet und gemeinsame Ecken (37a, 37b) mit diesen bildet.

22. Drehfallenschloß nach einem oder mehreren der Ansprüche 1 bis 21,
**dadurch gekennzeichnet,**
daß in die Längskante (36) eine Auskehlung (39) eingebracht ist und in Richtung des freien Endes des Schenkels (28) verschoben ist, so daß Kantenstücke (36a, 36b) gebildet und vom Grund der Auskehlung (39) zu den Ecken (37) hin unterschiedlich lang sind, wodurch je eine Rastnase (38a, 38b) gebildet ist.

23. Drehfallenschloß nach einem oder mehreren der Ansprüche 1 bis 22,
**dadurch gekennzeichnet,**
daß die Ecken (37a, 37b) abgerundet ausgeführt sind, wobei die Kanten (34, 36a) sowie die Kanten (35, 36b) jeweils einen spitzen Winkel einschließen.

24. Drehfallenschloß nach einem oder mehreren der Ansprüche 1 bis 23,
**dadurch gekennzeichnet,**
daß die Kante (35) von der Ecke (37b) her zum Schenkel (28) hin leicht hinterschnitten ausgeführt ist, so daß das Raststück (33) zu den Ecken (37a, 37b) im Bereich der Kante (35) etwas breiter wird.

25. Drehfallenschloß nach einem oder mehreren der Ansprüche 1 bis 24,
**dadurch gekennzeichnet,**
daß die Kante (36b) vom Grund der Auskehlung (39) zur Ecke (37b) hin leicht nach außen gewölbt derart ausgeführt ist, daß sie vom Grund der Auskehlung (39) zunächst einen steileren Verlauf nimmt und zur Ecke (37b) hin flacher wird.

26. Drehfallenschloß nach einem oder mehreren der Ansprüche 1 bis 25,
**dadurch gekennzeichnet,**
daß zwischen Raststück (33) und der den U-Basisstegen (4, 30) zugewandten Stirnseitenwandung (8) des Schloßkastens (12) der Schenkel (28) des Hebels (27) als Rastarm (28) auf einem vorzugsweise hohlzylindrischen, horizontalen, das Schloßbasisblech (1) und das Schloßkastenblech (5) durchgreifenden und verbindenden Zapfen (56) schwenkbar gelagert ist.

27. Drehfallenschloß nach einem oder mehreren der Ansprüche 1 bis 26,
**dadurch gekennzeichnet,**
daß an der Außenseite des U-Schenkels (3) des Schloßbasisbleches (1) ein zweiter Drehzapfen (57) angeordnet ist, der zu dem ersten Zapfen (56) in Höhe und Seite fluchtend angeordnet ist, und auf welchem der Hebel (27) mit seinem U-Schenkel (29) bzw. Betätigungshebel (29) ebenfalls schwenkbar gelagert ist, wobei die Schwenkachse (58) der beiden Drehzapfen (56, 57) die gleiche ist.

28. Drehfallenschloß nach einem oder mehreren der Ansprüche 1 bis 27,
**dadurch gekennzeichnet,**
daß um den Drehzapfen (57) eine Spiralfeder (59) angeordnet ist, die so auf den Hebel (27) wirkt, daß das Raststück (33) auf die Drehfalle (16) bzw. die Drehfallen (16) zu gedrückt wird und zumindest eine der Derhfallen (16) kontaktiert.

29. Drehfallenschloß nach einem oder mehreren der Ansprüche 1 bis 28,
**dadurch gekennzeichnet,**
daß als Mittel zum Betätigen des Hebelsystems bzw. des Betätigungshebels (29) in Verlängerung des U-Basissteges (30) bzw. Verbindungsmittels (30) über den Betätigungshebel (29) hinaus ein Öffnungsgriff (42) am Betätigungshebel (29) angeformt ist.

30. Drehfallenschloß nach einem oder mehreren der Ansprüche 1 bis 29,
**dadurch gekennzeichnet,**
daß der Kreuzungsbereich zwischen Schenkel (29), Basissteg (30) bzw. Verbindungsstück (30) und Griff (42) eine Bohrung (43) senkrecht zu der Erstreckungsrichtung des Schenkels (29) und des Griffs (42) aufweist, wobei die Bohrung (43) der Aufnahme eines Betätigungselements dient, mit dem das Hebelsystem bzw. der Betätigungshebel (29) von der Türaußenseite her betätigt werden kann.

31. Drehfallenschloß nach einem oder mehreren der Ansprüche 1 bis 30,
**dadurch gekennzeichnet,**
daß zwischen der, dem Raststück (33) abgewandten Längsseitenwandung (7) und dem freien Ende des U-Schenkels (28) eine Feder (44) angeordnet ist, die das Raststück (33) gegen die Drehfallen (16) bzw. bei geöffnetem Schloß in die Rastausnehmungen (25) drückt.

32. Drehfallenschloß nach Anspruch 1,
**dadurch gekennzeichnet,**
daß der Entriegelungshebel (27) in zwei Hebel (27a, 27b) unterteilt ist, wobei der in den Schloßkasten (12) hineinragende U-Schenkel bzw. Rastarm (28) sowie der U-Basissteg (30) einstückig ausgeführt sind und der freie U-Schenkel (29) und der daran angeformte Öffnungshebel (42) einstückig ausgeführt sind, wobei zwischen diesen beiden Teilen (27a, 27b) des Entriegelungshebels (27) im Bereich der Abzweigung vom U-Basissteg (30) zum U-Schenkel (29) und zum Betätigungsgriff (42) ein Spalt (46) besteht, durch den die beiden einstückig ausgeführten Teile räumlich getrennt sind.

33. Drehfallenschloß nach Anspruch 1 und/oder 32,
**dadurch gekennzeichnet,**
daß am Betätigungshebel (42) in Betätigungsrichtung vor dem U-Basissteg (30) befindlich, den Spalt (46) überbrückend ein Mitnahmesteg (47) angeordnet ist, wobei der Mitnahmesteg (47) eine Bewegung in Öffnungsrichtung des Öffnungsgriffs auf den U-Basissteg (30) überträgt.

34. Drehfallenschloß nach einem oder mehreren der Ansprüche 1 und/oder 32 und/oder 33,
**dadurch gekennzeichnet,**
daß ein Sicherungshebel (48) in Öffnungsrichtung hinter dem freien U-Schenkel (29) des Entriegelungshebels angeordnet ist und auf diesen in einem unmittelbar zum Spalt (46) benachbarten Bereich wirkt.

35. Drehfallenschloß nach Anspruch 34,
**dadurch gekennzeichnet,**
daß der Sicherungshebel (48) einen Sicherungsarm (49) und einen daran anschließenden Betätigungsarm (50) aufweist, zwischen denen senkrecht zur gemeinsamen Längserstreckung die Schwenkachse (51) verläuft, um die der Sicherungshebel (48) mittels eines Zapfens (52) verschwenkbar am U-Schenkel (3) angeordnet ist.

36. Drehfallenschloß nach Anspruch 32,
**dadurch gekennzeichnet,**
daß bei zweigeteiltem Entriegelungshebel (27) auf den U-Schenkel (28) und damit das Raststück (33) eine Feder in Richtung der Raststellung wirkt, wobei die Feder (44) die auf das Raststück wirkt, auf der den Drehfallen (16) abgewandten Seite des U-Schenkels (28) zwischen dem Schenkel (28) und der vertikalen Seitenwandung (7) des Schloßkastenblechs (5) angeordnet ist.

37. Drehfallenschloß nach Anspruch 36,
**dadurch gekennzeichnet,**
daß die Feder (44), die auf das Raststück wirkt, eine Schraubendruckfeder ist.

38. Drehfallenschloß nach Anspruch 36,
**dadurch gekennzeichnet,**
daß die auf den U-Schenkel (28) wirkende Feder (44) um den Drehzapfen (57) des Schenkels (28) angeordnet ist, wobei sich ein Federschenkel an der Längsseitenwandung (7) des Schloßkastenblechs (5) und der in entgegengesetzter Richtung wirkende Federschenkel an der den Drehfallen (16) abgewandten Seite des Schenkels (28) abstützt.

39. Drehfallenschloß nach einem oder mehreren der Ansprüche 1 bis 38,
**dadurch gekennzeichnet,**
daß in die Bohrung (43) eine Stellschraube (45) eingedreht ist, wobei an der Stellschraube (45) ein Betätigungselement von der Türaußenseite her auf den Hebel (27) einwirkend angreift, so daß durch Verstellen der Stellschraube (45) das Spiel zwischen dem Betätigungselement und dem Hebel (27) eingestellt werden kann.

40. Drehfallenschloß nach Anspruch 39,
**dadurch gekennzeichnet,**
daß die Stellschraube (45) zu der Seite, auf die ein Betätigungselement von der Türaußenseite her auf den Hebel (27) wirkt, einen flachen rundlichen Kopf (60) mit einer glatten, rundlichen Oberfläche (61) aufweist.

41. Drehfallenschloß nach Anspruch 39, und/oder 40,
**dadurch gekennzeichnet,**
daß das Betätigungselement ohne Spiel auf der Oberfläche (61) des Kopfes (60) der Stellschraube (45) aufliegt.

42. Drehfallenschloß nach einem oder mehreren der Ansprüche 39 bis 41,
**dadurch gekennzeichnet,**
daß die Stellschraube (45) auf der dem Kopf (60) gegenüberliegenden Seite (62) einen Kreuzschlitz (63) aufweist.

43. Drehfallenschloß nach einem oder mehreren der Ansprüche 39, bis 42,
**dadurch gekennzeichnet,**
daß die Feder (59), welche auf dem Hebel (27) aufliegt, bei an dem Hebel (27) angeordneter Schraube (45) in Richtung des Kreuzungsbereichs zwischen Schenkel (29), Basissteg (30) und Hebel (42) verlängert ist und auf der Höhe der Bohrung (43) um etwa 90° abgebogen ist und sich in Richtung zum Öffnungshebel (42) über die Bohrung (43) hinweg erstreckt, wobei ein Federschenkel der Feder (59) in einem der beiden, rechtwinklig zueinander orientierten, den Kreuzschlitz (63) bildenden Schlitze ruht und so ein Verdrehen der Schraube (45) hemmt.

## Claims

1. Rotary-latch lock for locking a door, in particular a tractor door, having a lock case (12) which has a cutcut (13) for a door-locking bolt (14) and in which there are arranged a rotary latch (16), a rotary-latch spring (17), a latching element (33) and an unlocking leg (28) of an Unlocking lever (27), said unlocking leg engaging through an end-side wall (8) of the lock case (12), it being the case that the rotary latch (16) is mounted pivotably, and the latching element (33) is arranged to interact with the rotary latch (16) for locking purposes and the unlocking leg (28) is arranged to interact with the latching element (33) for unlocking purposes, characterized in that
a) there is provided a lock base plate (1) which is bent in the form of a U and of which one U-leg (2) forms a base wall of the lock case (12) and is connected to the other U-leg (3) via a base leg (4), the base leg (4) and the U-leg (3) being arranged outside the lock case (12),
b) the unlocking lever (27) is of U-shaped design and has the unlocking leg (28), an actuating leg (29) and a base web (30) which connects the legs (28, 29) to one another,
c) the unlocking lever (27) is arranged around the U-shaped lock base plate (1), it being the case that
d) the unlocking leg (28) is mounted pivotably on the U-leg (2) and the actuating leg (29) is mounted pivotably on the U-leg (3) of the lock base plate (1), and
e) the two pivot axes (58) of the pivot mountings of the U-legs (28, 29) are aligned with one another, with the result that the U-legs (28, 29) can be pivoted in the same direction.

2. Rotary-latch lock according to Claim 1, characterized in that the latching element (33) and the lever system (27) are designed in one piece.

3. Rotary-latch lock according to claim 1 and/or 2, characterized in that a balancing weight (40) is arranged on the lever system, at the free end of the actuating lever (29), said free end being located opposite the connecting means (30).

4. Rotary-latch lock according to one or more of Claims 1 to 3, characterized in that the two U-legs (2, 3) may be designed to be of different lengths and are oriented vertically and the base leg (4) is oriented horizontally.

5. Rotary-latch lock according to one or more of Claims 1 to 4, characterized in that a lock-case plate (5) is arranged on the outer large-face side of the longer U-leg (2).

6. Rotary-latch lock according to one or more of Claims 1 to 5, characterized in that the lock-case plate (5) has a rectangular base wall (6) which has its longitudinal extent oriented vertically and of which the width corresponds approximately to the width of the U-leg (2) and the spatial orientation of the latter, two longitudinal-side walls (7) and two end-side walls (8) being attached to the narrow sides of the base wall (6).

7. Rotary-latch lock according to one or more of Claims 1 to 6, characterized in that the longitudinal-side walls (7) and the top end-side wall (8) rest on the end edges (9) of the free U-leg (2), and the bottom end-side wall (8) rests on the U-leg (2) by way of its end edge, with the result that the U-leg (2) and the lock-case plate (5) on the outside of the longer U-leg (2) of the lock base plate (1) form a shallow-cuboidal lock case (12).

8. Rotary-latch lock according to one or more of Claims 1 to 7, characterized in that approximately in the longitudinal centre of the lock case (12), from a longitudinal-side wall j (7), an approximately semicircular-arc-shaped or elliptical-arc-shaped cutout (13) is formed in the U-leg (2) and in the base wall (6), said cutout providing space for receiving a door-locking bolt (14).

9. Rotary-latch lock according to one or more of Claims 1 to 8, characterized in that the cutout (13) extends from a longitudinal-side wall (7) approximately to the transverse centre of the lock base plate (1) and of the lock-case plate (5).

10. Rotary-latch lock according to one or more of Claims 1 to 9, characterized in that in the direction of the end side in each case, alongside the cutout (13), and approximately halfway along the horizontal depth of the cutout (13), in each case one hollow-cylindrical pin (15) is arranged between the lock base plate (1) and the lock-case plate (5), the pins (15) engaging through the lock base plate (1) and the lock-case plate (5) and preferably fastening these on one another.

11. Rotary-latch lock according to one or more of Claims 1 to 10, characterized in that arranged in the hollow-cylindrical pins (15) are screws by means of which the lock can be screwed to a door or a door frame.

12. Rotary-latch lock according to one or more of Claims 1 to 11, characterized in that at least in each case one rotary Latch (16) is mounted on at least one horizontal pin (15), adjacent to the base wall (6) of the lock-case plate (5).

13. Rotary-latch lock according to one or more of Claims 1 to 12, characterized in that in each case one rotary latch (16) is arranged on the horizontal pin (15), adjacent to the base wall (6) of the lock--case plate (5), said rotary latches being aligned in one plane and being spaced apart slightly from one another.

14. Rotary-latch lock according to one or more of Claims 1 to 13, characterized in that in each case one rotary-latch helical spring (17) is arranged between the rotary latch (16) and lock base plate (1), said springs being supported in each case, at one end, on the lock case (12) and, at the other end, on a rotary latch (16), subjecting the latter to loading in the process.

15. Rotary-latch lock according to one or more of Claims 1 to 14, characterized in that the rotary latches (16) are plate-like elements, in particular plates made of steel.

16. Rotary-latch lock according to one or more of Claims 1 to 15, characterized in that in each case one locking nose (19) with a recess (18) is formed on each rotary latch (16), it being the case that, in the open-lock position, the noses (19) project laterally beyond the longitudinal-side wall (7) into which the cutout (13) opens, and the recesses (18) of the locking noses (19) of the rotary latches (16) are arranged to be oriented towards one another.

17. Rotary-latch lock according to one or more of Claims 1 to 16, characterized in that stop edges (22) are arranged on those regions of the peripheral edges of the rotary latches (16) which are located opposite the recesses (18), said stop edges butting against the edges (23), bounding the cutout (13), of the longitudinal-side wall (7) in the open position of the lock.

18. Rotary-latch lock according to one or more of Claims 1 to 17, characterized in that the rotary-latch springs (17) are arranged such that they act, by way of one spring leg, on in each case one protrusion (24), which is integrally formed on the rotary latches (16) approximately diametrically opposite the recesses (18), and are supported, by way of the other spring leg, preferably on one of the longitudinal-side walls (7).

19. Rotary-latch lock according to one or more of Claims 1 to 18, characterized in that the rotary-latch springs (17) are connected via those spring legs which do not butt against the protrusion (24).

20. Rotary-latch lock according to one or more of Claims 1 to 19, characterized in that the rotary-latch springs (17) are arranged in the lock such that the spring stressing tries to keep the rotary latches (16) in the open position, that is to say to push the facing locking noses (19) apart from one another.

21. Rotary-latch lock according to one or more of Claims 1 to 20, characterized in that the free end of the leg or latching arm (28) extends to the level of the latching cutout (25) of the two rotary latches (16), it being the case that the approximately rectangular latching element (33) is integrally formed on the lever (27) in the direction of the rotary latches (16) and perpendicularly to the direction of the extent of the lever (27), it being the case that the latching element (33) has two end edges (34, 35) and a longitudinal edge (36) which connects the end edges (34, 35) and forms common corners (37a, 37b) therewith.

22. Rotary-latch lock according to one or more of Claims 1 to 21, characterized in that a recess (39) is made in the longitudinal edge (36) and is displaced in the direction of the free end of the leg (28), with the result that edge elements (36a, 36b) are formed and are of different lengths from the base of the recess (39) to the corners (37), as a result of which in each case one latching nose (38a, 38b) is formed.

23. Rotary-latch lock according to one or more of Claims 1 to 22, characterized in that the corners (37a, 37b) are of rounded design, the edges (34, 36a) and the edges (35, 36b) in each case enclosing an acute angle.

24. Rotary-latch lock according to one or more of Claims 1 to 23, characterized in that the edge (35) is designed to be undercut slightly towards the leg (28) from the corner (37b), with the result that the latching element (33) becomes somewhat wider towards the corners (37a, 37b) in the region of the edge (35).

25. Rotary-latch lock according to one or more of Claims 1 to 24, characterized in that the edge (36b) is designed to be curved outwards slightly towards the corner (37b) from the base of the recess (39) such that, from the base of the recess (39), it initially runs more steeply and becomes shallower towards the corner (37b).

26. Rotary-latch lock according to one or more of Claims 1 to 25, characterized in that, between the latching element (33) and that end side wall (8) of the lock case (12) which is directed towards the U base webs (4, 30), the leg (28) of the lever (27) is mounted pivotably, as latching arm (28), on a preferably hollow-cylindrical, horizontal pin (56) which engages through, and connects, the lock base plate (1) and the lock-case plate (5).

27. Rotary-latch lock according to one or more of Claims 1 to 26, characterized in that arranged on the outside of the U-leg (3) of the lock base plate- (1) is a second rotary pin (57) which is vertically and laterally aligned with the first pin (56) and on which the lever (27) is likewise mounted pivotably by way of its U-leg (29) or actuating lever (29), the two rotary pins (56, 57) having the same pivot axis (58).

28. Rotary-latch lock according to one or more of Claims 1 to 27, characterized in that arranged around the rotary pin (57) is a helical spring (59) which acts on the lever (27) such that the latching element (33) is pushed towards the rotary latch (16) or the rotary latches (16) and comes into contact with at least one of the rotary latches (16).

29. Rotary-latch lock according to one or more of Claims 1 to 28, characterized in that, as means for actuating the lever system or the actuating lever (29), an opening grip (42) is integrally formed on the actuating lever (29) in extension of the U base web (30) or connecting means (30) beyond the actuating lever (29).

30. Rotary-latch lock according to one or more of Claims 1 to 29, characterized in that the crossover region between the leg (29), base web (30) or connecting element (30) and grip (42) has a bore (43) in the direction perpendicular to the direction of the extent of the leg (29) and of the grip (42), the bore (43) serving for receiving an actuating element by means of which the lever system or the actuating lever (29) can be actuated from the outside of the door.

31. Rotary-latch lock according to one or more of Claims 1 to 30, characterized in that arranged between the free end of the U-leg (28) and that longitudinal-side wall (7) which is directed away from the latching element (33) is a spring (44) which pushes the latching element (33) against the rotary latches (16) and/or, with the lock open, pushes the same into the latching cutouts (25).

32. Rotary-latch lock according to Claim 1, characterized in that the unlocking lever (27) is subdivided into two levers (27a, 27b), it being the case that the U-leg projecting into the lock case (12), or the latching arm (28), and the U base web (30) are designed in one piece, and the free U-leg (29) and the opening lever (42) integrally formed thereon are designed in one piece, it being the case that there is a gap (46) between said two parts (27a, 27b) of the unlocking lever (27), in the region of the branching from the U base web (30) to the U-leg (29) and to the actuating grip (42), said gap spatially separating the two parts which are designed in one piece.

33. Rotary-latch lock according to Claims 1 and/or 32, characterized in that a carry-along web (47) is arranged on the actuating lever (42), located in front of the U base web (30), as seen in the actuating direction, and spanning the gap (46), it being the case that the carry-along web (47) transmits a movement in the opening direction of the opening grip to the U base web (30).

34. Rotary-latch lock according to one or more of Claims 1 and/or 32 and/or 33, characterized in that a securing lever (48) is arranged behind the free U-leg (29) of the unlocking lever, as seen in the opening direction, and acts thereon in a region directly adjacent to the gap (46).

35. Rotary-latch lock according to Claim 34, characterized in that the securing lever (48) has a securing arm (49) and an adjoining actuating arm (50), between which the pivot axis (51) runs perpendicularly to the common longitudinal extent, about which pivot axis (51) the securing lever (48) is arranged on the U-leg (3) such that it can be pivoted by means of a pin (52).

36. Rotary-latch lock according to Claim 32, characterized in that, with the unlocking lever (27) divided in two, a spring acts on the U-leg (28), and thus the latching element (33), in the direction of the latching position, it being the case that the spring (44), which acts on the latching element, is arranged on that side of the U-leg (28) which is directed away from the rotary latches (16), between the leg (28) and the vertical side wall (7) of the lock-case plate (5).

37. Rotary-latch lock according to Claim 36, characterized in that the spring (44), which acts on the latching element, is a helical compression spring.

38. Rotary-latch lock according to Claim 36, characterized in that the spring (44), which acts on the U-leg (28), is arranged around the rotary pin (57) of the leg (28), one spring leg being supported on the longitudinal-side wall (7) of the lock-case plate (5) and the spring leg which acts in the opposite direction being supported on that side of the leg (28) which is directed away from the rotary latches (16).

39. Rotary-latch lock according to one or more of Claims 1 to 38, characterized in that an adjusting screw (45) is screwed into the bore (43), it being the case that, on the adjusting screw (45), an actuating element acts on the lever (27) from the outside of the door, with the result that, by virtue of the adjusting screw (45) being adjusted, it is possible to adjust the play between the actuating element and the lever (27).

40. Rotary-latch lock according to Claim 39, characterized in that, on the side on which an actuating element acts on the lever (27) from the outside of the door, the adjusting screw (45) has a flat rounded head (60) with a smooth, rounded surface (61).

41. Rotary-latch lock according to Claims 39 and/or 40, characterized in that the actuating element rests without play on the surface (61) of the head (60) of the adjusting screw (45).

42. Rotary-latch lock according to one or more of Claims 39 to 41, characterized in that on the side (62), which is located opposite the head (60), the adjusting screw (45) has a cross-slot (63).

43. Rotary-latch lock according to one or more of Claims 39 to 42, characterized in that the spring (59), which rests on the lever (27), with the screw (45) arranged on the lever (27), is extended in the direction of the crossover region between the leg (29), base web (30) and lever (42) and is bent through approximately 90° level with the bore (43) and extends in the direction of the opening lever (42) beyond the bore (43), it being the case that a leg of the spring (59) rests in one of the two slots which are oriented at right angles to one another, and form the cross-slot (63), and thus inhibits rotation of the screw (45).

## Revendications

1. Serrure à loquet tournant pour la fermeture verrouillée d'une porte, en particulier d'une porte de véhicule, d'un tracteur, comprenant un boîtier de serrure (12) qui présente un évidement (13) destiné à un pêne (14) de fermeture de la porte, dans lequel sont disposés un loquet tournant (16), un ressort (17) de loquet tournant, un élément d'enclenchement (33) et une branche de déverrouillage (28) qui appartient à un levier de déverrouillage (27) et qui traverse une paroi latérale frontale (8) du boîtier de serrure (12), le loquet tournant (16) étant monté pivotant et l'élément d'enclenchement (33) étant disposé pour coopérer avec le loquet tournant (16) pour le verrouillage et la branche de déverrouillage (28) étant disposée pour coopérer avec l'élément d'enclenchement (33) pour le déverrouillage,
caractérisé en ce que
a) il est prévu une tôle de base (1) de serrure recourbée en forme de U dont une branche de U (2) forme une paroi de base du boîtier de serrure (12) et est reliée avec l'autre branche de U (3) par une branche de base (4), la branche de base (4) et la branche de U (3) étant disposées à l'extérieur du boîtier de serrure (12),
b) le levier de déverrouillage (27) est réalisé en forme de U et présente la branche de déverrouillage (28), une branche d'actionnement (29) ainsi qu'une entretoise de base (30) qui relie les branches (28, 29) l'une à l'autre,
c) le levier de déverrouillage (27) est disposé autour de la tôle de base (1) en forme de U de la serrure,
d) la branche de déverrouillage (28) est montée pivotante sur la branche de U (2) et la branche d'actionnement (29) est montée pivotante sur la branche de U (3) de la tôle de base (1) de la serrure,
e) les deux axes (58) de pivotement des articulations de pivotement des branches de U (28, 29) sont alignés l'un sur l'autre de sorte que les branches de U (28, 29) peuvent pivoter dans le même sens.

2. Serrure à loquet tournant selon la revendication 1,
caractérisée en ce que l'élément d'enclenchement (33) et le système de levier (27) sont réalisés en une seule pièce.

3. Serrure à loquet tournant selon la revendication 1 et/ou 2,
caractérisée en ce que, sur le système de levier, est disposé un contrepoids (40) sur lequel est disposée l'extrémité libre du levier d'actionnement (29) qui est à l'opposé du moyen de liaison (30).

4. Serrure à loquet tournant selon une ou plusieurs des revendications 1 à 3,
caractérisée en ce que les deux branches de U (2, 3) peuvent être de différentes longueurs et sont orientées verticalement et la branche de base (4) est orientée horizontalement.

5. Serrure à loquet tournant selon une ou plusieurs des revendications 1 à 4,
caractérisée en ce qu'une tôle (5) de boîtier de serrure est disposée sur le côté plat extérieur de la branche de U (2) la plus longue.

6. Serrure à loquet tournant selon une ou plusieurs des revendications 1 à 5,
caractérisée en ce que la tôle (5) de boîtier de serrure présente une paroi de base rectangulaire (6) qui est orientée verticalement en ce qui concerne son extension longitudinale et dont la largeur correspond à peu près à la largeur de la branche de U (2) et à son orientation dans l'espace, cependant qu'aux côtés étroits de la paroi de base (6), sont reliées deux parois latérales longitudinales (7) et deux parois latérales frontales (8).

7. Serrure à loquet tournant selon une ou plusieurs des revendications 1 à 6,
caractérisée en ce que les parois latérales longitudinales (7), la paroi latérale frontale supérieure (8) reposent sur les bords frontaux (9) de la branche de U libre (2) et la paroi latérale frontale inférieure (8) repose sur la branche de U (2) par son bord frontal, de sorte que la branche de U (2) et la tôle (5) du boîtier de serrure forment, le long du côté extérieur de la branche de U (2) la plus longue de la tôle de base (1) de la serrure, un boîtier de serrure parallélépipédique plat (12).

8. Serrure à loquet tournant selon une ou plusieurs des revendications 1 à 7,
caractérisée en ce que, dans le boîtier de serrure (12), à peu près au milieu longitudinal d'une paroi latérale longitudinale (7), est prévu un évidement (13) à peu près en forme d'arc de demi-cercle ou en forme d'arc d'ellipse pratiqué dans la branche de U (2) et dans la paroi de base (6) et qui donne la place pour la réception d'un pêne (14) de fermeture de la porte.

9. Serrure à loquet tournant selon une ou plusieurs des revendications 1 à 8,
caractérisée en ce que l'évidement (13) s'étend depuis une paroi latérale longitudinale (7) à peu près jusqu'au milieu transversal de la tôle de base (1) de la serrure et de la tôle (5) du boîtier de serrure.

10. Serrure à loquet tournant selon une ou plusieurs des revendications 1 à 9,
caractérisée en ce que sur chacun des côtés frontaux et à côté de l'évidement (13), à peu près à la moitié de la profondeur de l'extension horizontale de l'évidement (13), une broche d'axe cylindrique creuse (15) est disposée entre la tôle de base (1) de la serrure et la tôle (5) du boîtier de serrure, les broches d'axes (15) traversant la tôle de base (1) de la serrure et la tôle (5) du boîtier de serrure et les fixant de préférence l'une à l'autre.

11. Serrure à loquet tournant selon une ou plusieurs des revendications 1 à 10,
caractérisée en ce que, dans la broche d'axe cylindrique creuse (15), sont disposées des vis avec lesquelles la serrure peut être vissée sur une porte ou sur une huisserie de porte.

12. Serrure à loquet tournant selon une ou plusieurs des revendications 1 à 11,
caractérisée en ce qu'au moins un loquet tournant (16) est monté rotatif sur au moins une broche d'axe horizontale (15) à proximité de la paroi de base (6) de la tôle (5) du boîtier de serrure.

13. Serrure à loquet tournant selon une ou plusieurs des revendications 1 à 12,
caractérisée en ce que, sur les broches d'axe horizontales (15) sont disposés respectivement, près de la paroi de base (6) de la tôle (5) du boîtier de serrure, deux loquets tournants (16) placés en alignement dans un même plan et à petite distance l'un de l'autre.

14. Serrure à loquet tournant selon une ou plusieurs des revendications 1 à 13,
caractérisée en ce qu'entre chaque loquet tournant (16) et la tôle de base (1) de la serrure, est disposé un ressort spiral (17) de loquet tournant qui s'appuie, à une extrémité, sur le boîtier de serrure (12) et, à l'autre extrémité, sur un loquet tournant (16), en sollicitant ce dernier.

15. Serrure à loquet tournant selon une ou plusieurs des revendications 1 à 14,
caractérisée en ce que les loquets tournants (16) sont des éléments en forme de plaque, en particulier des plaques d'acier.

16. Serrure à loquet tournant selon une ou plusieurs des revendications 1 à 15,
caractérisée en ce que, sur chaque loquet tournant (16), est formé un mentonnet de verrou (19) muni d'une encoche (18), les mentonnets (19) faisant saillie au-delà de la paroi latérale longitudinale (7) dans la position ouverte de la serrure, en s'engageant dans l'évidement (13), latéralement au-delà de la paroi latérale longitudinale (7), et les encoches (18) des mentonnets de verrou (19) des loquets tournants (16) étant disposées face à face.

17. Serrure à loquet tournant selon une ou plusieurs des revendications 1 à 16,
caractérisée en ce que, sur les régions des bords périphériques des loquets tournants (16) qui se trouvent en face des encoches (18) sont disposés des bords de butée (22) qui sont en appui contre les bords (23) de la paroi latérale longitudinale (7) qui limitent l'évidement (13) dans la position ouverte de la serrure.

18. Serrure à loquet tournant selon une ou plusieurs des revendications 1 à 17,
caractérisée en ce que les ressorts (17) des loquets tournants sont disposés de manière à agir, par une branche de ressort, sur une saillie (24) qui est venue de matière sur les loquets tournants (16) à peu près diamétralement à l'opposé des encoches (18), et de manière à s'appuyer par l'autre branche de ressort de préférence sur une des parois latérales longitudinales (7).

19. Serrure à loquet tournant selon une ou plusieurs des revendications 1 à 18,
caractérisée en ce que les ressorts (17) des loquets tournants sont reliés par les branches de ressort qui ne sont pas appliquées contre la saillie (24).

20. Serrure à loquet tournant selon une ou plusieurs des revendications 1 à 19,
caractérisée en ce que les ressorts (17) des loquets tournants sont disposés dans la serrure de manière que la tension des ressorts ait tendance à maintenir les loquets tournants (16) dans la position ouverte, c'est-à-dire à écarter l'un de l'autre les mentonnets de verrou (19) qui pointent l'un vers l'autre.

21. Serrure à loquet tournant selon une ou plusieurs des revendications 1 à 20,
caractérisée en ce que l'extrémité libre de la branche ou du bras d'enclenchement (28) s'étend jusqu'à la hauteur des évidements d'enclenchement (25) des deux loquets tournants (16), l'élément d'enclenchement (33) à peu près rectangulaire étant formé sur le levier (27), en direction des loquets tournants (16) et perpendiculairement à la direction d'extension du levier (27), l'élément d'enclenchement (33) présentant deux bords frontaux (34, 35) et un bord longitudinal (36) qui relie les bords frontaux (34, 35) et forme des angles communs (37a, 37b) avec ces derniers.

22. Serrure à loquet tournant selon une ou plusieurs des revendications 1 à 21,
caractérisée en ce que, dans le bord longitudinal (36), est pratiquée une encoche (39) qui est déportée en direction de l'extrémité libre de la branche (28), de sorte qu'il se forme des parties de bord (36a, 36b) qui sont de différentes longueurs à partir du fond de l'encoche (39) jusqu'aux angles (37), et qu'il se forme sur chacun une saillie d'enclenchement (38a, 38b).

23. Serrure à loquet tournant selon une ou plusieurs des revendications 1 à 22,
caractérisée en ce que les angles (37a, 37b) sont réalisés avec une forme arrondie, les bords (34, 36a) ainsi que les bords (35, 36b) formant respectivement un angle aigu.

24. Serrure à loquet tournant selon une ou plusieurs des revendications 1 à 23,
caractérisée en ce que le bord (35) est réalisé avec une légère contre-dépouille de l'angle (37b) à la branche (28), de sorte que l'élément d'enclenchement (33) s'élargit légèrement en direction des angles (37a, 37b) dans la région du bord (35).

25. Serrure à loquet tournant selon une ou plusieurs des revendications 1 à 24,
caractérisée en ce que le bord (36b) est réalisé légèrement bombé vers l'extérieur, du fond de l'encoche (39) à l'angle (37b), de manière à prendre initialement une allure raide à partir du fond de l'encoche (39) et à être ensuite à pente plus faible vers l'angle (37b).

26. Serrure à loquet tournant selon une ou plusieurs des revendications 1 à 25,
caractérisée en ce qu'entre l'élément d'enclenchement (33) et la paroi latérale frontale (8) du boîtier de serrure (12) qui est dirigée vers les entretoises (4, 30) de base de U, la branche (28) du levier (27) est montée pivotante, pour jouer le rôle de bras d'enclenchement (28), sur un tourillon (56), de préférence cylindrique creux horizontal, qui traverse la tôle de base (1) de la serrure et la tôle (5) du boîtier de serrure et les réunit.

27. Serrure à loquet tournant selon une ou plusieurs des revendications 1 à 26,
caractérisée en ce que, sur le côté extérieur de la branche de U (3) de la tôle de base (1) de la serrure, est disposé un deuxième tourillon (57) qui est disposé dans l'alignement en hauteur et latéralement, du premier tourillon (36), et sur lequel le levier (27) est monté également rotatif par sa branche de U (29) ou son levier d'actionnement (29), l'axe de pivotement (58) des deux tourillons (56, 57) étant le même.

28. Serrure à loquet tournant selon une ou plusieurs des revendications 1 à 27,
caractérisée en ce qu'autour du tourillon (57), est disposé un ressort spiral (59) qui agit sur le levier (27) de telle manière que l'élément d'enclenchement (33) soit pressé contre le loquet tournant (16) ou les loquets tournants (16) et soit mis en contact avec au moins l'un des loquets tournants (16).

29. Serrure à loquet tournant selon une ou plusieurs des revendications 1 à 28,
caractérisée en ce qu'en tant que moyen pour actionner le système de levier ou le levier d'actionnement (29), une poignée d'ouverture (42) est formée sur le levier d'actionnement (29) dans le prolongement de l'entretoise de base de U (30) ou du moyen de liaison (30), en se prolongeant au-delà du levier d'actionnement (29).

30. Serrure à loquet tournant selon une ou plusieurs des revendications 1 à 29,
caractérisée en ce que la région d'intersection entre la branche (29), l'entretoise de base (30) ou l'élément de liaison (30) et la poignée (42) présente un perçage (43) perpendiculaire à la direction d'extension de la branche (29) et de la poignée (42), le perçage (43) servant à recevoir un élément d'actionnement avec lequel le système de levier ou le levier d'actionnement (29) peut être actionné de l'extérieur de la porte.

31. Serrure à loquet tournant selon une ou plusieurs des revendications 1 à 30,
caractérisée en ce qu'entre la paroi latérale longitudinale (7) qui est éloignée de l'élément d'enclenchement (33) et l'extrémité libre de la branche de U (28) est disposé un ressort (44) qui presse l'élément d'enclenchement (33) contre les loquets tournants (16) ou, lorsque la serrure est ouverte, les presse dans les évidements d'enclenchement (25).

32. Serrure à loquet tournant selon la revendication 1,
caractérisée en ce que le levier de déverrouillage (27) est divisé en deux leviers (27a, 27b), la branche de U ou le bras d'enclenchement (28) qui est engagé dans le boîtier de serrure (12), ainsi que l'entretoise de base de U (30) étant réalisés en une seule pièce et la branche de U libre (29) et le levier d'ouverture (42) formé sur cette branche étant réalisés en une seule pièce, cependant qu'il existe entre ces deux parties (27a, 27b) du levier de déverrouillage (27), dans la région du départ allant de l'entretoise de base de U (30) vers la branche de U (29) et en direction de la poignée d'actionnement (42), une fente (46) par laquelle les deux parties réalisées en une seule pièce sont séparées dans l'espace.

33. Serrure à loquet tournant selon la revendication 1 et/ou 32,
caractérisée en ce qu'une nervure d'entraînement (47) est disposée sur le levier d'actionnement (42), en avant de l'entretoise de base de U (30) dans le sens de l'actionnement, et en position pour former un pont sur la fente (46), la nervure d'entraînement (47) transmettant un mouvement dans le sens de l'ouverture de la poignée d'ouverture à l'entretoise de base de U (30).

34. Serrure à loquet tournant selon une ou plusieurs des revendications 1 et/ou 32 et/ou 33,
caractérisée en ce qu'un levier de sécurité (48) est disposé en aval de la branche de U libre (29) du levier de déverrouillage, vu dans le sens de l'ouverture, et agit sur ce dernier dans une région immédiatement adjacente à la fente (46).

35. Serrure à loquet tournant selon la revendication 34,
caractérisée en ce que le levier de sécurité (48) présente un bras de sécurité (49) et un bras d'actionnement (50) qui s'y raccorde, entre lesquels s'étend, perpendiculairement à l'extension longitudinale commune, l'axe de pivotement (51) autour duquel le levier de sécurité (48) est disposé pour pivoter sur la branche de U (3) au moyen d'un tourillon (52).

36. Serrure à loquet tournant selon la revendication 32,
caractérisée en ce que, dans le cas du levier de déverrouillage (27) divisé en deux pièces, un ressort agit sur la branche de U (28) et, de cette façon sur l'élément d'enclenchement (33), en direction de la position d'enclenchement, le ressort (44) qui agit sur l'élément d'enclenchement étant disposé sur le côté de la branche de U (28) qui est éloignée des loquets tournants (16), entre la branche (28) et la paroi latérale verticale (7) de la tôle (5) du boîtier de serrure.

37. Serrure à loquet tournant selon la revendication 36,
caractérisée en ce que le ressort (44) qui agit sur l'élément d'enclenchement est un ressort de compression hélicoïdal.

38. Serrure à loquet tournant selon la revendication 36,
caractérisée en ce que le ressort (44) qui agit sur la branche de U (28) est disposé autour du tourillon (57) de la branche (28), une branche du ressort s'appuyant contre la paroi latérale longitudinale (7) de la tôle (5) du boîtier de serrure, et la branche du ressort qui agit dans le sens opposé s'appuyant contre le côté de la branche (28) qui est éloignée des loquets tournants (16).

39. Serrure à loquet tournant selon une ou plusieurs des revendications 1 à 38,
caractérisée en ce qu'une vis de réglage (45) est vissée dans le perçage (43), cependant qu'un élément d'actionnement attaque la vis de réglage (45) de l'extérieur de la porte en agissant sur le levier (27), de sorte qu'en déréglant la vis de réglage (45), on peut régler le jeu entre l'élément d'actionnement et le levier (27).

40. Serrure à loquet tournant selon la revendication 39,
caractérisée en ce que, vers le côté sur lequel un élément d'actionnement agit sur le levier (27) par le côté extérieur de la porte, la vis de réglage (45) présente une tête ronde de faible saillie (60) possédant une surface lisse arrondie (61).

41. Serrure à loquet tournant selon la revendication 39 et/ou 40,
caractérisée en ce que l'élément d'actionnement est appuyé sans jeu sur la surface (61) de la tête (60) de la vis de réglage (45).

42. Serrure à loquet tournant selon une ou plusieurs des revendications 39 à 41.
caractérisée en ce que la vis de réglage (45) présente une fente en croix (63) sur le côté (62) qui est à l'opposé de la tête (60).

43. Serrure à loquet tournant selon une ou plusieurs des revendications 39 à 42,
caractérisée en ce que, lorsque la vis (45) est montée sur le levier (27), le ressort (59) qui est appuyé sur le levier (27) est prolongé en direction de la région d'intersection entre la branche (29), l'entretoise de base (30) et le levier (42) et est recourbé d'environ 90° à la hauteur du perçage (43), et s'étend au-delà du perçage (43) en direction du levier d'ouverture (42), une branche du ressort (59) reposant dans une des deux fentes, orientées perpendiculairement entre elles, qui forment la fente en croix (63), et empêchant ainsi de faire tourner la vis (45).
